# FASCICULE DE BREVET EUROPEEN

(11) **EP 1 848 655 B1**
(45) Date de publication et mention de la délivrance du brevet: **26.11.2008**
(21) Numéro de dépôt: 06709452.4
(22) Date de dépôt: 27.01.2006
(51) Int. Cl.: B66F 3/02, E02B 17/08

(54) **DISPOSITIF POUR MANOEUVRER UNE STRUCTURE EN ELEVATION OU EN ABAISSEMENT**
VORRICHTUNG ZUR HANDHABUNG EINER ANGEHOBENEN ODER ABGESENKTEN STRUKTUR
DEVICE FOR HANDLING A STRUCTURE THAT IS BEING LIFTED OR LOWERED

(30) Priorité: 28.01.2005 FR 0500899
(43) Date de publication de la demande: 31.10.2007
(73) Titulaire: Hydralift - BLM, 44477 Carquefou (FR)
(72) Inventeur: MACHU, Franck, F-44580 Fresnay en Retz (FR)
(74) Mandataire: Michelet, Alain
(86) Numéro de dépôt international: PCT/FR2006/050068
(87) Numéro de publication internationale: WO 2006/079759

(56) Documents cités:
- FR-A- 2 753 466
- US-A- 4 022 429

## Description

La présente invention concerne un dispositif pour élever ou abaisser une structure, par exemple une plateforme du genre plateforme off-shore. Le document FR-A-2 753 466 décrit un tel dispositif.

Les plateformes de forage en mer comportent généralement plusieurs jambes verticales fixes munies de crémaillères. Les installations de levage et d'abaissement, solidaires de la plateforme mobile, comportent des pignons motorisés qui roulent sur ces crémaillères pour assurer les manoeuvres de montée et de descente.

Les dispositifs de manoeuvre connus à ce jour sont généralement complexes et encombrants. En outre, dans certaines configurations, les efforts sur les pignons varient suivant la position et le déplacement latéral de la crémaillère.

La présente invention a pour objet de pallier à ces inconvénients en proposant un dispositif de manoeuvre de structure simple, peu encombrante et de poids limité, qui en outre confère une bonne répartition des efforts.

Conformément à la présente invention, le dispositif de manoeuvre comprend une crémaillère symétrique, taillée des deux côtés, prise en sandwich entre deux pignons d'attaque d'axes horizontaux et disposés dans le même plan horizontal, ou sensiblement dans le même plan horizontal, entraînés dans des sens contraires par une même motorisation. L'arbre de sortie de la motorisation unique transmet le mouvement moteur à un système réducteur primaire dont l'arbre de sortie correspond à l'arbre d'entrée d'un réducteur secondaire de type différentiel planétaire comprenant un pignon solaire, des pignons satellites et une couronne extérieure ; le porte-satellite dudit réducteur secondaire différentiel entraîne l'un desdits pignons d'attaque sur l'un des côtés de ladite double crémaillère, et la couronne extérieure dudit réducteur planétaire entraîne, par des moyens mécaniques appropriés, une roue dentée chargée elle-même d'entraîner le second pignon d'attaque, sur l'autre côté de ladite double crémaillère.
De la sorte, les pignons motorisés sont synchronisés en efforts et en vitesse.
On notera qu'il est possible d'empiler différents dispositifs identiques ou similaires pour augmenter la capacité de levage.

La couronne extérieure du réducteur planétaire est de préférence dentée extérieurement, et les moyens mécaniques de liaison entre ladite couronne extérieure et la roue dentée d'entraînement du second pignon d'attaque sont constitués d'une chaîne d'entraînement ou d'un ou plusieurs pignons fous.

En outre, le pignon d'attaque de la crémaillère solidaire de la roue dentée entraînée par le réducteur secondaire est avantageusement équipée d'un système de mesure de charge, de préférence placé du côté de ladite roue dentée.

L'invention sera encore illustrée, sans être aucunement limitée par la description suivante de deux modes de réalisation particuliers, donnés uniquement à titre d'exemples et représentés sur les dessins annexés dans lesquels :
- la figure 1 est une vue schématique d'un premier mode de réalisation du dispositif de manoeuvre conforme à l'invention, dans lequel le réducteur secondaire entraîne la roue dentée du second pignon d'attaque par l'intermédiaire d'une chaîne ;
- la figure 2 illustre une variante de réalisation du dispositif de manoeuvre, dans lequel le système mécanique de liaison entre le réducteur secondaire et la roue d'entraînement du second pignon d'attaque est constitué d'un pignon fou.

Le dispositif de manoeuvre 1 illustré sur la figure 1 comprend principalement deux pignons A et B entraînés en rotation par une même motorisation 2 et qui prennent en sandwich une crémaillère double C. La structure manoeuvrée peut être une plateforme mobile, qui n'a pas été représentée par mesure de simplification. Egalement, le support de la double crémaillère C, par exemple une jambe verticale, n'a pas non plus été représenté.
Plus précisément, le dispositif de manoeuvre 1 comprend une motorisation 2 de type hydraulique ou électrique dont l'arbre de sortie 3 correspond à l'arbre d'entrée d'un système réducteur primaire, schématisé en 4, pouvant être à trains parallèles ou à trains épicycloïdaux.

L'arbre de sortie 5 du réducteur primaire 4 correspond à l'arbre d'entrée d'un réducteur secondaire 6 de type différentiel planétaire à deux sorties.
Le pignon solaire d'entrée 7 de ce réducteur secondaire 6 est directement entraîné par l'arbre d'entrée 5. Ce pignon solaire 7 entraîne trois pignons satellites 8 reliés par un porte-satellite 9 dont l'arbre de sortie 10 entraîne directement le premier pignon A qui attaque l'un des côtés 12 de la double crémaillère fixe C.

Les pignons satellites 8 entraînent la couronne externe 14 du réducteur secondaire 6 par l'intermédiaire d'une denture interne 15, et la denture extérieure 16 de la couronne 14 entraîne une roue dentée 17, par l'intermédiaire d'une chaîne de transmission 18 ; cette roue dentée 17 entraîne directement le second pignon d'attaque B par l'intermédiaire d'un arbre 21.
Ce second pignon B attaque le côté 22 de la double crémaillère 13.

Les deux pignons A et B qui attaquent les deux côtés opposés 12 et 22 de la crémaillère C ont des axes de rotation horizontaux qui sont situés dans le même plan horizontal, ou approximativement dans le même plan horizontal.

Les rapports de réduction entre la roue dentée 17 et la couronne extérieure 14 du réducteur secondaire 6 sont tels que les efforts sur les deux pignons A et B sont voisins.

Les deux sorties du réducteur planétaire 6 ont un mouvement différentiel et tournent en sens inverse. Ces deux parties développent des efforts rigoureusement proportionnels, l'un étant la réaction de l'autre.
Cette particularité est un progrès notable par rapport à certaines réalisations antérieures pour lesquelles les efforts sur les deux pignons d'attaque varient suivant la position et le déplacement latéral de la crémaillère.

D'autre part, un système de mesure peut être prévu sur l'un des deux pignons d'attaque A, B de la crémaillère double C, plus avantageusement sur le pignon B entraîné par la roue dentée 17. Ce système de mesure, non représenté, est avantageusement placé du côté de la roue dentée 17, à l'intérieur de l'axe 21 prévu creux.

La structure du système de levage définie ci-avant occupe un volume sensiblement réduit par rapport aux équipements antérieurs ; en fonction du type de dispositif, le gain de place peut atteindre 30 %.

La figure 2 montre une variante de réalisation du dispositif de manoeuvre illustré sur la figure 1.
Ici, la transmission du mouvement entre la couronne extérieure 14 du réducteur secondaire 6 et la roue dentée 17 est réalisée par un pignon fou repéré 24.
Tous les autres éléments mécaniques sont identiques à ceux de la figure 1 et fonctionnent de la même manière.

## Revendications

1. Dispositif pour manoeuvrer une structure en élévation ou en abaissement par rapport à un support, ceci au moyen de pignons motorisés (A, B) solidaires de ladite structure, engrènant une crémaillère verticale fixe (C) solidaire dudit support, **caractérisé en ce qu'**il comprend une crémaillère (C) taillée des deux côtés (12, 22), prise en sandwich entre deux pignons d'attaque (A, B) d'axes horizontaux et disposés dans le même plan horizontal ou sensiblement dans le même plan horizontal, entraînés dans des sens contraires par la même motorisation (2), l'arbre de sortie (3) de ladite motorisation (2) transmettant le mouvement moteur à un système réducteur primaire (4) dont l'arbre de sortie (5) correspond à l'arbre d'entrée d'un réducteur secondaire (6) du type différentiel planétaire comprenant un pignon solaire (7), des pignons satellites (8) et une couronne extérieure (14), le porte-satellite (9) dudit réducteur secondaire différentiel (6) entraînant l'un desdits pignons (A), sur l'un des côtés (12) de ladite double crémaillère (C), et la couronne extérieure (14) dudit réducteur planétaire (6) entraînant par des moyens appropriés (18, 24), une roue dentée (17) chargée elle-même d'entraîner le second pignon (B) sur l'autre côté (22) de ladite double crémaillère (C).

2. Dispositif selon la revendication 1, **caractérisé en ce que** la couronne extérieure (14) du réducteur planétaire (6) comporte une denture externe (16), les moyens mécaniques de liaison entre ladite couronne (14) et la roue dentée (17) d'entraînement du second pignon motorisé (B) étant constitués d'une chaîne (18).

3. Dispositif selon la revendication 1, **caractérisé en ce que** la couronne extérieure (14) du réducteur planétaire (6) comporte une denture externe (16), les moyens mécaniques de liaison entre ladite couronne (14) et la roue dentée (17) d'entraînement du second pignon motorisé (B) étant constitués d'au moins un pignon fou (24).

4. Dispositif selon l'une quelconque des revendications 1 à 3, **caractérisé en ce qu'**il comporte un système de mesure de charge sur le pignon (B) entraîné par la roue dentée (17), lequel système de mesure est placé du côté de ladite roue dentée (17).

5. Installation pour manoeuvrer une structure en élévation ou en abaissement par rapport à un support, laquelle installation est constituée de plusieurs dispositifs (1) selon l'une quelconque des revendications 1 à 4, superposés les uns aux autres.

## Claims

1. A device for operating a structure by raising it or lowering it relative to a support, by means of motorised pinions (A, B) integral with said structure, meshing into a fixed vertical rack (C) integral with said support, **characterised in that** it includes a rack (C) cut on both sides (12, 22), sandwiched between two leading pinions (A, B) with horizontal axes and arranged in the same horizontal plane or substantially in the same horizontal plane, driven into opposite directions by the same motorised system (2), wherein the outlet shaft (3) of said motorised system (2) transmits the driving motion to a primary reducing system (4) whereof the outlet shaft (5) corresponds to the inlet shaft of a secondary reducing gear (6) of the planetary differential type including a solar pinion (7), satellite pinions (8) and an outer ring (14), wherein the satellite holder (9) of said secondary differential reducing gear (6) drives one of said pinions (A), on one of the sides (12) of said double rack (C), and the outer ring (14) of said planetary reducing gear (6) drives by appropriate means (18, 24), a toothed wheel (17) in charge in turn of driving the second pinion (B) on the other side (22) of said double rack (C).

2. A device according to claim 1, **characterised in that** the outer ring (14) of the planetary reducing gear (6) includes an external toothing (16), wherein the mechanical linking means between said ring (14) and the toothed wheel (17) for driving the second motorised pinion (B) are formed of a chain (18)

3. A device according to claim 1, **characterised in that** the outer ring (14) of the planetary reducing gear (6) includes an external toothing (16), wherein the mechanical linking means between said ring (14) and the toothed wheel (17) for driving the second motorised pinion (B) are formed of at least one idle pinion (24).

4. A device according to any of the claims 1 to 3, **characterised in that** it comprises a system for measuring the load applied on the pinion (B) driven by the toothed wheel (17), which measuring system is placed on the side of said toothed wheel (17).

5. An installation for operating a structure by raising it or lowering it relative to a support, which installation is formed of several devices (1) according to any of the claims 1 to 4, superimposed on top of one another.

## Patentansprüche

1. Vorrichtung zur Handhabung einer Struktur zum Heben oder Senken in Bezug auf einen Träger, und zwar mittels motorisierter Ritzel (A, B), die fest mit der Struktur verbunden sind, die in eine vertikale stationäre Zahnstange (C) eingreifen, die mit dem Träger fest verbunden ist, **dadurch gekennzeichnet, dass** sie eine auf beiden Seiten (12, 22) eingeschnittene Zahnstange (C) aufweist, die zwischen zwei Antriebsritzeln (A, B) mit horizontalen Achsen, die in der gleichen horizontalen Ebene oder in im Wesentlichen der gleichen horizontalen Ebene angeordnet sind, gelegen ist, die in entgegen gesetzte Richtungen von dem gleichen Antrieb (2) angetrieben werden, wobei die Ausgangswelle (3) des Antriebs (2) die Antriebsbewegung auf ein Primäruntersetzungssystem (4) überträgt, dessen Ausgangswelle (5) der Eingangswelle eines Sekundäruntersetzungsgetriebes (6) des Typs Planetenraddifferenzial entspricht, das ein Sonnenrad (7), Planetenräder (8) und einen Außenkranz (14) aufweist, wobei der Planetenradträger (9) des Differenzialsekundaruntersetzungsgefriebes (6) eines der Ritzel (A) auf einer der Seiten (12) der doppelten Zahnstange (C) antreibt, und der Außenkranz (14) des Planetenuntersetzungsgetriebes (6) durch geeignete Mittel (18, 24) ein Zahnrad (17) antreibt, das selbst das zweite Ritzel (B) auf der anderen Seite (22) der doppelten Zahnstange (C) antreibt.

2. Vorrichtung nach Anspruch 1, **dadurch gekennzeichnet, dass** der Außenkranz (14) des Planetenraduntersetzungsgetriebes (6) eine Außenverzahnung (16) aufweist, wobei die mechanischen Verbindungsmittel zwischen dem Kranz (14) und dem Antriebszahnrad (17) des zweiten motorisierten Ritzels (B) aus einer Kette (18) bestehen.

3. Vorrichtung nach Anspruch 1, **dadurch gekennzeichnet, dass** der Außenkranz (14) des Planetenraduntersetzungsgetriebes (6) eine Außenverzahnung (16) aufweist, wobei die mechanischen Verbindungsmiftel zwischen dem Kranz (14) und dem Antriebszahnrad (17) des zweiten motorisierten Ritzels (B) aus mindestens einem Freilaufzahnrad (24) bestehen.

4. Vorrichtung nach einem der Ansprüche 1 bis 3, **dadurch gekennzeichnet, dass** sie ein System zum Lastmessen auf dem Ritzel (B), das von dem Zahnrad (17) angetrieben ist, aufweist, wobei das Messsystem auf der Seite des Zahnrads (17) angeordnet ist.

5. Anlage zur Handhabung einer Struktur zum Heben oder Senken in Bezug auf einen Träger, wobei die Anlage aus mehreren Vorrichtungen (1) nach einem der Ansprüche 1 bis 4, die übereinander gelagert sind, besteht.
